# EUROPÄISCHE PATENTSCHRIFT

(11) **EP 3 282 063 B1**
(45) Veröffentlichungstag und Bekanntmachung des Hinweises auf die Patenterteilung: **02.10.2024**
(21) Anmeldenummer: 17185529.9
(22) Anmeldetag: 09.08.2017
(51) Int. Cl.: E04C 5/16, E01C 7/18, E01C 11/16

(54) **BEWEHRUNGSMATTE MIT DRUCKKÖRPERN SOWIE STRASSENAUFBAU**
REINFORCING MAT WITH PRESSURE ELEMENTS AND ROAD STRUCTURE
TREILLIS MÉTALLIQUE POURVU DE CORPS DE PRESSION AINSI QUE STRUCTURE DE CHAUSSÉE

(30) Priorität: 10.08.2016 DE 102016114821
(43) Veröffentlichungstag der Anmeldung: 14.02.2018
(73) Patentinhaber: Riekert, Jürgen, 72127 Kusterdingen (DE)
(72) Erfinder: Riekert, Jürgen, 72127 Kusterdingen (DE)
(74) Vertreter: Kohler Schmid Möbus Patentanwälte

(56) Entgegenhaltungen:
- EP-A1- 0 021 532
- DE-A1- 102013 015 434
- FR-A- 336 803
- JP-A- 2011 106 195
- JAS H A ET AL: "ASPHALTSTRASSEN MIT GESTRECKTEN GEOGITTEREINLAGEN", STRASSEN UND TIEFBAU, GIESEL VERLAG FUR PUBLIZITAT. ISERNHAGEN, DE, vol. 48, no. 6, 1 January 1994 (1994-01-01), pages 6 - 13, XP000195283

## Beschreibung

Die Erfindung geht aus von einer Bewehrungsmatte zur Bewehrung einer Einbauschicht im Straßen- und Wegebau mit einem netz- oder gitterartigen textilen Flächengebilde, das wenigstens einen Druckkörper aufweist, wobei der Druckkörper zur Lastaufnahme aus der Einbauschicht oder einer darüber befindlichen Schicht ausgebildet ist.

Um Oberbauten von Straßen und Wegen zu bewehren, werden bisher Vliese oder Geotextilgitter eingelegt. Diese Bewehrungen sollen insbesondere dazu dienen, Einbauschichten zu stabilisieren und beispielsweise räumlich begrenzte Lasten über größere Flächen zu verteilen.

Aus der FR 336 803 A ist eine Matte bekannt, die aus Metallgitter besteht. Dokument FR 336 803 A offenbart eine Bewehrungsmatte gemäß der Präambel von Anspruch 1.

Aus der DE 10 2013 015 434 A1 ist ein Abstandshalter für eine Bewehrungsauflage für ein Betonteil bekannt.

JAS H A et al: "Asphaltstraßen mit gestreckten Geogittereinlagen", Straßen und Tiefbau, Giesel Verlag für Publizität, Isernhagen, DE, Bd. 48, Nr. 6, 1. Januar 1994, Seiten 6 - 13 offenbart Geogittereinlagen. Diese Geogittereinlagen bestehen ausschließlich aus einem Polypropylen, welches Öffnungen aufweist.

Die EP 0 021 532 A1 offenbart eine Matte, die Schlaufen aus einem anderen Material aufweist als das Material, aus dem die Matte hergestellt ist. Diese Schlaufen sind nachgiebig und flexibel.

Aus der DE 603 13 978 T2 ist ein Erdbaugitter bekannt, das als Bewehrungsmatte verwendet werden soll. Das Erdbaugitter weist ein netz- oder gitterartiges textiles Flächengebilde auf, dessen Knotenpunkte erhaben sind.

Problematisch dabei ist, dass das Erdbaugitter über seine Knotenpunkte nur verhältnismäßig geringe Lasten aufnehmen kann. Da zudem das Erdbaugitter im Wesentlichen flach ausgebildet ist, erfolgt nur eine geringe mechanische Verzahnung über die Gesteinskörnung der Einbauschicht. Somit ist das Erdbaugitter nur bedingt geeignet zur Stabilisierung der Einbauschicht.

Aufgabe der Erfindung ist es daher, eine Bewehrungsmatte anzubieten, die eine die Bewehrungsmatte umgebende Einbauschicht sowie ggf. darüber liegende Schichten verbessert stabilisiert.

Gelöst wird die Aufgabe durch eine Bewehrungsmatte mit den Merkmalen des Patentanspruchs 1.

Somit können Lasten höherer Schichten, beispielsweise einer Fahrbahn, über den Druckkörper aufgenommen und in das textile Flächengebilde eingeleitet werden. Aufgrund der Druckfestigkeit des Druckkörpers kann dieser auch höheren Lasten dauerhaft standhalten.

Insbesondere während des Einbaus kann der Druckkörper als Abstandshalter, beispielsweise zu weiteren benachbarten Schichten, fungieren. Nach dem Einbau kann der Druckkörper als Lastleitelement fungieren und Lasten aus der Einbauschicht aufnehmen und / oder an umliegende Schichten weiterleiten.

Das textile Flächengebilde kann dazu dienen, den Druckkörper beim Einbau räumlich zu positionieren. Nach dem Einbau kann das textile Flächengebilde dazu dienen, insbesondere durch den Druckkörper, aufgenommene Lasten beispielsweise an weitere Druckkörper und/oder ein weiteres textiles Flächengebilde weiterzuleiten. Mehrere Druckkörper können somit über das textile Flächengebilde miteinander zugfest, insbesondere zu Zwecken der Lastverteilung, verbunden sein. Dabei kommt insbesondere zum Tragen, dass ungebundenes Material Lasten überhaupt nur über Druckkräfte ableiten kann.

Maschenweiten des textilen Flächengebildes können einheitlich sein. Es können auch mehrere bzw. unterschiedliche Maschenweiten vorgesehen werden. Beispielsweise können benachbarte Maschen des textilen Flächengebildes wechselweise zwei verschiedene vordefinierte Maschenweiten, beispielsweise eine kleine und eine wesentlich größere Maschenweite, aufweisen. Auch können, insbesondere regelmäßig verteilte, Maschen vorgesehen werden, an oder in denen Druckkörper mit dem textilen Flächengebilde verbindbar, beispielsweise eindrehbar, sind.

Zur Verbesserung der Lastaufnahme kann vorgesehen sein, dass die Höhe des Druckkörpers wenigstens das Dreifache, vorzugsweise das Zehnfache, der Höhe des textilen Flächengebildes beträgt.

In einer alternativen Ausführungsform der Erfindung kann, insbesondere, wenn die Höhe des textilen Flächengebildes verhältnismäßig dünn, beispielsweise ca. 3 mm, ist, die Höhe des Druckkörpers auch wesentlich größer, beispielsweise 100fach größer, als die Höhe des textilen Flächengebildes gewählt werden.

So ergibt sich eine dreidimensionale Struktur, die besonders geeignet ist, Lasten der Einbauschicht sowie darüber befindlicher Schichten aufzunehmen. Die dreidimensionale Struktur ermöglicht es insbesondere, dass sich Material der Einbauschicht mit der Bewehrungsmatte verzahnt.

Die Höhe der Druckkörper kann auch in Abhängigkeit von der Höhe der Einbauschicht gewählt werden. Besteht die Einbauschicht aus ungebundenem Material, so kann beispielsweise die Höhe des Druckkörpers zwischen 10 % und 100 % der Höhe der Einbauschicht gewählt werden. Weist die Einbauschicht gebundenes Material auf, kann die Höhe des Druckkörpers beispielsweise zwischen 20 % und 50 % der Höhe der Einbauschicht gewählt werden. Es versteht sich, dass die Höhe des Druckkörpers nicht nur in Abhängigkeit von der tatsächlichen Höhe der Einbauschicht gewählt werden kann, sondern auch beispielsweise in Abhängigkeit von einer typischerweise vorgesehenen Höhe einer Einbauschicht.

Um eine Verzahnung und eine nachfolgende Lastaufnahme durch den Druckkörper zu verbessern, kann die Größe, insbesondere die Höhe, des Druckkörpers auch in einem vorbestimmten Verhältnis zur Korngröße des Materials der Einbauschicht gewählt werden.

Der Druckkörper kann einteilig oder mehrteilig ausgebildet sein. Ein mehrteiliger Druckkörper kann mehrere Teile aufweisen, die durch eine Steckverbindung, eine Rastverbindung, eine Klebe- und/oder Schraubverbindung miteinander verbunden werden können. Besonders vorteilhaft ist es ferner, wenn ein mehrteiliger Druckkörper mit einem textilen Flächengebilde verbunden wird. Dabei ist es besonders bevorzugt, wenn das textile Flächengebilde zwischen Teilen des mehrteiligen Druckkörpers eingelegt und/oder eingeklemmt wird.

Vorteilhafterweise kann vorgesehen werden, dass der Druckkörper aus Stein, Beton, Asphalt, Kunststoff und/oder Stahl gebildet ist. Diese Materialien sind kostengünstig verfügbar und ermöglichen die Herstellung eines Druckkörpers mit der erforderlichen Mindestdruckfestigkeit. Ist der Druckkörper aus Stein, Asphalt und/oder Beton gebildet, kann dieser das gleiche oder ein ähnliches Temperaturverhalten aufweisen wie das ihn mit der Einbauschicht umgebende Material. Ein derartiger Druckkörper kann auch eine hohe Affinität zur Verbindung mit Material der Einbauschicht aufweisen.

Besonders bevorzugt ist es, wenn der Druckkörper massiv und/oder kompakt ausgebildet ist. Dabei wird unter "massiv"" eine Bauform verstanden, die einen diese Bauform dicht umschließenden Quader zumindest zu 50 % ausfüllen würde. Unter "kompakt" wird eine Bauform verstanden, deren Verhältnis von Höhe zur größten Länge ihrer Projektionsfläche nicht weniger als 1:5 und nicht mehr als 5:1 beträgt. Durch eine massive und/oder kompakte Formgebung des Druckkörpers kann die Lastaufnahme sowie die Festigkeit des Druckkörpers verbessert werden.

Insbesondere nach Einbau und Verdichtung von Schichten im Straßenbau treffen oftmals punktuelle oder einseitige Lasten auf dem Druckkörper auf.

Durch eine massive und/oder kompakte Bauweise des Druckkörpers kann die Haltbarkeit des Druckkörpers verbessert werden. Spannungsspitzen in der Einbauschicht und/oder der Bewehrungsmatte können, beispielsweise bei Betonschichten oder allgemein hydraulisch gebundenen Schichten, vermieden oder zumindest wesentlich reduziert werden.

Bei einer besonders vorteilhaften Ausführungsform kann der Druckkörper eine Zugfestigkeit aufweisen, die mindestens der Zugfestigkeit des textilen Flächengebildes entspricht. Da eine Bewehrungsmatte im Zweifel unter Zugbelastung an einer Stelle der geringsten Zugfestigkeit reißt, kann so ein Einreißen der Bewehrungsmatte im Bereich des Druckkörpers sicher vermieden werden.

Die Bewehrungsmatte kann mehrere Druckkörper aufweisen. Die Druckkörper können regelmäßig und/oder mit vordefinierten Abständen zueinander angeordnet sein. Somit kann eine großflächige Lastaufnahme und Lastverteilung bei gleichzeitig geringen Herstellkosten erzielt werden.

Wenigstens ein Druckkörper kann auf einem Steg zwischen zwei Knotenpunkten des textilen Flächengebildes angeordnet sein und wenigstens ein Druckkörper ist als Knotenpunkt des textilen Flächengebildes ausgebildet oder an einem Knotenpunkt des textilen Flächengebildes angeordnet. Ist der Druckkörper auf einem Steg angeordnet, so kann er dessen Zugfestigkeit weiter verstärken. Ist der Druckkörper an einem Knotenpunkt angeordnet oder bildet er einen Knotenpunkt, so können aufgenommene Lasten gleichzeitig in verschiedene Richtungen, insbesondere entsprechend den Verläufen von Stegen des textilen Flächengebildes, verteilt werden.

Der Druckkörper ist kraftschlüssig mit dem textilen Flächengebilde verbunden. Vorzugsweise kann er in das textile Flächengebilde gesteckt, eingefädelt, eingepresst, eingenäht, eingegossen, eingedreht, verhakt und/oder mit diesem schraubverbunden sein.

Die Bewehrungsmatte kann ein zweites textiles Flächengebilde aufweisen. Somit kann die dreidimensionale Struktur der Bewehrungsmatte weiter ausgeprägt werden. Vorzugsweise kann mittels des Druckkörpers das zweite textile Flächengebilde mit dem textilen Flächengebilde verbunden sein. Besonders bevorzugt kann dazu das zweite textile Flächengebilde in den Druckkörper gesteckt, eingefädelt, eingepresst, eingenäht, eingegossen, eingedreht, verhakt und/oder mit diesem schraubverbunden sein.

Auch kann die Bewehrungsmatte ein drittes textiles Flächengebilde aufweisen. Das dritte textile Flächengebilde kann vorzugsweise mittels des Druckkörpers mit den zwei anderen textilen Flächengebilden verbunden sein. Beispielsweise können das textile Flächengebilde und das zweite textile Flächengebilde an Endbereichen des Druckkörpers angreifen, wohingegen das dritte textile Flächengebilde in einem mittleren Bereich des Druckkörpers an diesem angreift bzw. mit diesem verbunden sein kann. Auch kann das dritte textile Flächengebilde beispielsweise wechselweise an oberen und an unteren Enden jeweils benachbarter Druckkörper anliegen.

Die Bewehrungsmatte kann eine Klebe- und/oder Aufschmelzschicht aufweisen. Die Klebe- und/oder Aufschmelzschicht kann vorzugsweise unterseitig an der Bewehrungsmatte angeordnet und/oder als Tuch-Coat-Schicht ausgebildet sein. Sie kann vorzugsweise bereits vor dem Einbau der Bewehrungsmatte, beispielsweise während der Herstellung der Bewehrungsmatte, besonders bevorzugt auf das textile Flächengebilde, aufgebracht werden. Somit kann die Bewehrungsmatte beim Einbau, insbesondere auf eine gebundene Schicht, aufgeklebt und/oder aufgeschmolzen werden.

Auch kann vorgesehen sein, dass wenigstens zwei textile Flächengebilde durch ein Verbindungsmittel miteinander verbunden sind. Das Verbindungsmittel kann vorzugsweise eine hohe Zugfestigkeit aufweisen. Es kann beispielsweise einen Stab, einen Draht und/oder einen Faserstrang aufweisen. Durch das Verbindungsmittel kann eine zugfeste Verbindung der textilen Flächengebilde realisiert oder ausgebildet werden.

Somit kann zusätzlich zu dem Druckkörper ein Verbindungsmittel vorgesehen werden, mit dem wenigstens zwei textile Flächengebilde verbunden, beispielsweise verzurrt, werden. Dadurch kann die Stabilität der Bewehrungsmatte, insbesondere in vertikaler Richtung, weiter verbessert werden. Durch das Verbindungsmittel kann zudem das Lastwiderstandsmoment der Bewehrungsmatte weiter verbessert werden. In den Rahmen der Erfindung fällt des Weiteren ein Straßenaufbau mit einer erfindungsgemäßen Bewehrungsmatte und wenigstens einer Einbauschicht. Diese Einbauschicht kann vorzugsweise aus Walzasphalt bestehen. Dieser Asphalt wird mit Hilfe von Walzen eingearbeitet und verdichtet.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigt, sowie aus den Ansprüchen.

In der schematischen Zeichnung sind Ausführungsbeispiele der Erfindung dargestellt und in der nachfolgenden Beschreibung näher erläutert.

Es zeigen:
Fig. 1 eine schematische Darstellung eines Straßenaufbaus mit einer Bewehrungsmatte;
Fig. 2a bis Fig. 2d unterschiedliche Ausführungsformen einer Bewehrungsmatte mit mehreren Druckkörpern;
Fig. 3a bis Fig. 3e eine schematische Darstellung eines ersten Verfahrens zur Herstellung einer Bewehrungsmatte;
Fig. 4a bis Fig. 4f eine schematische Darstellung eines zweiten Verfahrens zur Herstellung einer Bewehrungsmatte;
Fig. 5a, 5b sowie Fig. 6a, 6b verschiedene Ausführungsformen eines Druckkörpers;
Fig. 7a bis Fig. 7c verschiedene Ausführungsformen einer textilen Bewehrungsmatte, bei der an diese angepasste Druckkörper zur Verbindung eingedreht werden;
Fig. 8a, 8b einen mehrteiligen Druckkörper.

Fig. 1 zeigt schematisch einen Straßenaufbau 1 mit einer erfindungsgemäßen Bewehrungsmatte 2 mit Druckkörpern 3 und einem textilen Flächengebilde 5. Die Bewehrungsmatte 2 ist von einer Einbauschicht 4 umgeben. Die Einbauschicht 4 besteht aus ungebundenem Material. Die Druckkörper 3 sind aus Beton gebildet und weisen eine Druckfestigkeit von mindestens 1 MN/m² auf. Der Fig. 1 ist zu entnehmen, dass Druckkräfte F aus der Einbauschicht 4 insbesondere in die Druckkörper 3 eingeleitet werden. Die Druckkräfte F werden in Zugkräfte F' umgewandelt, über das textile Flächengebilde 5 verteilt bzw. an einen anderen Druckkörper 3 weitergeleitet und als Lastkräfte F" räumlich verteilt an untere Schichten weitergegeben. Somit können die Einbauschicht 4 sowie darüber befindliche Schichten stabilisiert werden.

In den Fig. 2a bis Fig. 2d sind unterschiedliche Ausführungsformen von Bewehrungsmatten schematisch dargestellt. Die Fig. 2a zeigt eine Bewehrungsmatte 2a.0 mit einem gitterartigen, textilen Flächengebilde 2a.1 und Druckkörpern 2a.10. Dabei sind die Druckkörper 2a.10 in etwa mittig mit dem textilen Flächengebilde 2a.1 verbunden.

Fig. 2b zeigt eine weitere Bewehrungsmatte 2b.0 mit zwei textilen Flächengebilden 2b.1 und 2b.2. Diese sind durch Druckkörper 2b.10 miteinander verbunden.

In der Ausführungsform der Fig. 2c sind wiederum zwei textile Flächengebilde 2c.1, 2c.2 sowie Druckkörper 2c.10 zu erkennen, die eine Bewehrungsmatte 2c.0 bilden. In dieser Ausführungsform sind Verbindungsmittel 2c.5, insbesondere Faserstränge, zur Verbindung, insbesondere Verzurrung, der textilen Flächengebilde 2c.1 und 2c.2 vorgesehen. Die Druckkörper 2c.10 sind zwischen den textilen Flächengebilden 2c.1, 2c.2 eingeklemmt.

In einer weiteren Ausführungsform einer erfindungsgemäßen Bewehrungsmatte 2d.0 sind gemäß Fig. 2d wiederum zwei textile Flächengebilde 2d.1, 2d.2 sowie insbesondere zugfeste Verbindungsmittel 2d.5 und Druckkörper 2d.10 vorgesehen. Zusätzlich weist die Ausführungsform der Fig. 2d ein drittes textiles Flächengebilde 2d.3 auf. Das dritte textile Flächengebilde ist dabei zwischen den beiden anderen textilen Flächengebilden 2d.1, 2d.2 angeordnet und über- bzw. untergreift abwechselnd die Druckkörper 2d.10.

Zur Herstellung einer Bewehrungsmatte mit Druckkörpern aus Kunststoff oder Spezialmörtel ist in den Fig. 3a bis Fig. 3e ein erstes Herstellungsverfahren schematisch dargestellt. Zwischen einem unteren Werkzeug 3.1 und einem oberen Werkzeug 3.3 wird zunächst gemäß der Fig. 3a bis Fig. 3c ein textiles Flächengebilde 3.2 eingeklemmt. Gemäß Fig. 3d wird sodann über Öffnungen 3.4 in Ausnehmungen 3.5 des unteren bzw. oberen Werkzeugs 3.1, 3.3 Material für die zu bildenden Druckkörper eingespritzt. In diesem Fall wird je nach gewünschtem Material der herzustellenden Druckkörper verflüssigter, z. B. thermisch verflüssigter, Kunststoff oder selbstaushärtender Spezialmörtel eingespritzt. Nach Aushärtung können dann das untere bzw. das obere Werkzeug 3.1, 3.3 entfernt und die fertige Bewehrungsmatte 3.0 (Fig. 3e) entnommen werden.

Zur Herstellung einer Bewehrungsmatte mit Druckkörpern, insbesondere aus nicht spritzgussfähigem Material, kann das in den Fig. 4a bis Fig. 4f dargestellte zweite Herstellungsverfahren verwendet werden. Dazu weist ein unteres Werkzeug 4.1 Ausnehmungen 4.5 auf, in die Rohmaterial 4.6 eingegossen wird (Fig. 4a und Fig. 4b). Anschließend wird ein textiles Flächengebilde 4.2 aufgelegt (Fig. 4c). Entsprechend den Positionen der Ausnehmungen 4.5 wird gemäß Fig. 4d weiteres Rohmaterial 4.6 punktweise aufgetragen. Mittels eines oberen Werkzeugs 4.3 wird anschließend das zusätzlich aufgetragene Rohmaterial 4.6 abschließend ausgeformt (Fig. 4e). Nach Aushärten und Entfernen des unteren Werkzeugs 4.1 sowie des oberen Werkzeugs 4.3 kann dann wiederum eine Bewehrungsmatte 4.0 (Fig. 4f) entnommen werden.

In den Fig. 5a und Fig. 5b sind monolithisch geformte Ausführungsbeispiele von Druckkörpern in perspektivischer und Querschnittsansicht abgebildet. Der Druckkörper 5.10 der Fig. 5a weist eine Nut 5.1 auf. Dagegen weist der Druckkörper 5.11 der Fig. 5b zwei Nuten 5.1 und 5.2 auf. Somit können die Druckkörper 5.10, 5.11 mittels der Nuten 5.1, 5.2 mit einem bzw. zwei textilen Flächengebilden verbunden werden, indem (Maschen-)Stege der textilen Flächengebilde in die Nuten 5.1, 5.2 eingreifen.

Zu erkennen ist insbesondere, dass die Nuten 5.1, 5.2 kreisförmig ausgebildet sind. Somit können die Druckkörper 5.10, 5.11, wie noch später näher erläutert wird, besonders einfach in ein textiles Flächengebilde eingedreht werden.

Zwei weitere Ausführungsformen von Druckkörpern zeigen die Fig. 6a und Fig. 6b. Der Druckkörper 6.10 der Fig. 6a weist zwei Nuten 6.1, 6.2 auf. Die Nuten 6.1, 6.2 sind im Querschnitt mehreckig, insbesondere oktogonal, gebildet. Insbesondere ist zu erkennen, dass die Nuten 6.1, 6.2 jeweils nur in Eckbereichen des Druckkörpers 6.10 Aussparungen aufweisen. Dadurch wird ein Einrasten und/oder Eindrehen des Druckkörpers 6.10 in ein textiles Flächengebilde erleichtert bzw. verbessert.

Der Druckkörper 6.11 der Fig. 6b mit einem Zwischenkörper 6.4 und zwei Rastmitteln 6.3 ist dagegen ausgebildet, in passend zu den Rastmitteln 6.3 ausgeformten Maschen eines textilen Flächengebildes einzurasten bzw. einzuklicken und sich so mit dem textilen Flächengebilde verbinden zu lassen.

Eine weitere Besonderheit des Druckkörpers 6.11 stellt der im Querschnitt verhältnismäßig großflächige Zwischenkörper 6.4 dar. Der Zwischenkörper 6.4 weist insbesondere eine Querschnittsfläche auf, die wesentlich größer als die Querschnittsflächen der Rastmittel 6.3 ist. Aufgrund seiner großen Querschnittsfläche ist er besonders geeignet, Lasten aufzunehmen und großflächig, insbesondere auch über mehrere Maschen eines textilen Flächengebildes hinweg, zu verteilen.

Die Fig. 7a bis 7c zeigen nun verschiedene textile Flächengebilde 7.1, 7.2, 7.3, die eine quadratische (Fig. 7a), eine dreieckige (Fig. 7b) bzw. eine hexagonale (Fig. 7c) Gitterstruktur aufweisen. Jeweils entsprechend der Gitterstruktur geformte Druckkörper 7.11, 7.12 bzw. 7.13 können mit den jeweiligen textilen Flächengebilden 7.1, 7.2 bzw. 7.3 verbunden werden, indem sie zunächst in das jeweilige textile Flächengebilde 7.1, 7.2, 7.3 eingesteckt und dann um ca. 45°, 60° bzw. 30° verdreht werden. Dabei kann insbesondere das jeweilige textile Flächengebilde 7.1, 7.2, 7.3 auf Höhe geeignet geformter Nuten, beispielsweise nach Art der Nuten 5.1, 5.2, 6.1, 6.2, angeordnet werden. Somit können die Druckkörper 7.11, 7.12 bzw. 7.13 mit dem jeweiligen textilen Flächengebilde 7.1, 7.2 bzw. 7.3 durch Eindrehen verbunden werden.

Des Weiteren ist den Fig. 7a bis Fig. 7c zu entnehmen, dass die Druckkörper 7.11, 7.12, 7.13 regelmäßig über die jeweiligen textilen Flächengebilde 7.1, 7.2, 7.3 verteilt angeordnet sind. Sie weisen dazu vordefinierte Abstände d₁, d₂, d₃ zwischen jeweils benachbarten Druckkörpern 7.11, 7.12 bzw. 7.13 auf.

Abschließend zeigen die Fig. 8a und die Fig. 8b einen mehrteilig gebildeten Druckkörper 8.10. Der Druckkörper 8.10 besteht dabei aus drei Teilen 8.1, 8.2, 8.3, zwischen die zur Ausbildung einer Bewehrungsmatte mittels geeigneter Ausnehmungen 8.4 textile Flächengebilde eingelegt bzw. eingeklemmt werden.

Die Teile 8.1, 8.2, 8.3 werden dabei jeweils durch nicht näher dargestellte Steckaufnahmen bzw. Rastmittel zusammengesteckt und dadurch miteinander verbunden.

Mittels des Druckkörpers 8.10 kann auch alternativ ein textiles Flächengebilde ausgebildet werden. Dazu werden in die Ausnehmungen 8.4 anstelle eines bereits vorgefertigten textilen Flächengebildes einzelne Faserstränge eingelegt. Durch eine kreuzweise Gestaltung der Ausnehmungen 8.4 wird somit mittels des Druckkörpers 8.10 das textile Flächengebilde gebildet. Je ein Druckkörper 8.10 ist dabei an wenigstens einem Knotenpunkt des textilen Flächengebildes angeordnet bzw. bildet diesen aus.

## Patentansprüche

1. Bewehrungsmatte (2, 2a.0, 2b.0, 2c.0, 2d.0, 3.0, 4.0) zur Bewehrung einer ungebundenen Einbauschicht (4) im Straßen- und Wegebau mit einem netz- oder gitterartigen textilen Flächengebilde (5, 2a.1, 2b.1, 2b.2, 2c.1, 2c.2, 2d.1, 2d.2, 3.2, 4.2, 7.1, 7.2, 7.3), das wenigstens einen Druckkörper (3, 2a.10, 2b.10, 2c.10, 2d.10, 5.10, 5.11, 6.10, 6.11, 7.11, 7.12, 7.13, 8.10) aufweist, wobei der Druckkörper (3, 2a.10, 2b.10, 2c.10, 2d.10, 5.10, 5.11, 6.10, 6.11, 7.11, 7.12, 7.13, 8.10) zur Lastaufnahme aus der Einbauschicht (4) oder einer darüber befindlichen Schicht ausgebildet ist, wobei der wenigstens eine Druckkörper kraftschlüssig mit dem textilen Flächengebilde verbunden ist, **dadurch gekennzeichnet, dass** wenigstens ein Druckkörper (3, 2a.10, 2b.10, 2c.10, 2d.10, 5.10, 5.11, 6.10, 6.11, 7.11, 7.12, 7.13, 8.10) als Knotenpunkt des textilen Flächengebildes (5, 2a.1, 2b.1, 2b.2, 2c.1, 2c.2, 2d.1, 2d.2, 3.2, 4.2, 7.1, 7.2, 7.3) ausgebildet oder an einem Knotenpunkt des textilen Flächengebildes (5, 2a.1, 2b.1, 2b.2, 2c.1, 2c.2, 2d.1, 2d.2, 3.2, 4.2, 7.1, 7.2, 7.3) angeordnet

2. Bewehrungsmatte nach Anspruch 1, **dadurch gekennzeichnet, dass** wenigstens ein Druckkörper (3, 2a.10, 2b.10, 2c.10, 2d.10, 5.10, 5.11, 6.10, 6.11, 7.11, 7.12, 7.13, 8.10) auf einem Steg zwischen zwei Knotenpunkten des textilen Flächengebildes (5, 2a.1, 2b.1, 2b.2, 2c.1, 2c.2, 2d.1, 2d.2, 3.2, 4.2, 7.1, 7.2, 7.3) angeordnet ist.

3. Bewehrungsmatte nach Anspruch 1 oder 2, **dadurch gekennzeichnet, dass** der Druckkörper (3, 2a.10, 2b.10, 2c.10, 2d.10, 5.10, 5.11, 6.10, 6.11, 7.11, 7.12, 7.13, 8.10) eine Druckfestigkeit von mindestens 1 MN/m², vorzugsweise von mindestens 10 MN/m², und/oder mindestens eine dem Material der Einbauschicht (4) entsprechende Druckfestigkeit aufweist.

4. Bewehrungsmatte nach einem der vorhergehenden Ansprüche, **dadurch gekennzeichnet, dass** die Höhe des Druckkörpers (3, 2a.10, 2b.10, 2c.10, 2d.10, 5.10, 5.11, 6.10, 6.11, 7.11, 7.12, 7.13, 8.10) wenigstens das Dreifache, vorzugsweise das Zehnfache, der Höhe des textilen Flächengebildes (5, 2a.1, 2b.1, 2b.2, 2c.1, 2c.2, 2d.1, 2d.2, 3.2, 4.2, 7.1, 7.2, 7.3) beträgt.

5. Bewehrungsmatte nach einem der vorhergehenden Ansprüche, **dadurch gekennzeichnet, dass** der Druckkörper (3, 2a.10, 2b.10, 2c.10, 2d.10, 5.10, 5.11, 6.10, 6.11, 7.11, 7.12, 7.13, 8.10) aus Stein, Beton, Asphalt, Kunststoff und/oder Stahl gebildet ist.

6. Bewehrungsmatte nach einem der vorhergehenden Ansprüche, **dadurch gekennzeichnet, dass** der Druckkörper (3, 2a.10, 2b.10, 2c.10, 2d.10, 5.10, 5.11, 6.10, 6.11, 7.11, 7.12, 7.13, 8.10) massiv und/oder kompakt ausgebildet ist.

7. Bewehrungsmatte nach einem der vorhergehenden Ansprüche, **dadurch gekennzeichnet, dass** der Druckkörper (3, 2a.10, 2b.10, 2c.10, 2d.10, 5.10, 5.11, 6.10, 6.11, 7.11, 7.12, 7.13, 8.10) eine Zugfestigkeit aufweist, die mindestens der Zugfestigkeit des textilen Flächengebildes (5, 2a.1, 2b.1, 2b.2, 2c.1, 2c.2, 2d.1, 2d.2, 3.2, 4.2, 7.1, 7.2, 7.3) entspricht.

8. Bewehrungsmatte nach einem der vorhergehenden Ansprüche, **dadurch gekennzeichnet, dass** die Bewehrungsmatte (2, 2a.0, 2b.0, 2c.0, 2d.0, 3.0, 4.0) mehrere Druckkörper (3, 2a.10, 2b.10, 2c.10, 2d.10, 5.10, 5.11, 6.10, 6.11, 7.11, 7.12, 7.13, 8.10) aufweist, wobei vorzugsweise die Druckkörper (3, 2a.10, 2b.10, 2c.10, 2d.10, 5.10, 5.11, 6.10, 6.11, 7.11, 7.12, 7.13, 8.10) regelmäßig und/oder mit vordefinierten Abständen (d₁, d₂, d₃) zueinander angeordnet sind.

9. Bewehrungsmatte nach einem der vorhergehenden Ansprüche, **dadurch gekennzeichnet, dass** der Druckkörper (3, 2a.10, 2b.10, 2c.10, 2d.10, 5.10, 5.11, 6.10, 6.11, 7.11, 7.12, 7.13, 8.10) formschlüssig mit dem textilen Flächengebilde (5, 2a.1, 2b.1, 2b.2, 2c.1, 2c.2, 2d.1, 2d.2, 3.2, 4.2, 7.1, 7.2, 7.3) verbunden ist, vorzugsweise in das textile Flächengebilde (5, 2a.1, 2b.1, 2b.2, 2c.1, 2c.2, 2d.1, 2d.2, 3.2, 4.2, 7.1, 7.2, 7.3) gesteckt, eingefädelt, eingepresst, eingenäht, eingegossen, eingedreht, verhakt und/oder mit diesem schraubverbunden ist.

10. Bewehrungsmatte nach einem der vorhergehenden Ansprüche, **dadurch gekennzeichnet, dass** die Bewehrungsmatte (2, 2a.0, 2b.0, 2c.0, 2d.0, 3.0, 4.0) ein zweites textiles Flächengebilde (5, 2a.1, 2b.1, 2b.2, 2c.1, 2c.2, 2d.1, 2d.2, 3.2, 4.2, 7.1, 7.2, 7.3) aufweist, das vorzugsweise mittels des Druckkörpers (3, 2a.10, 2b.10, 2c.10, 2d.10, 5.10, 5.11, 6.10, 6.11, 7.11, 7.12, 7.13, 8.10) mit dem textilen Flächengebilde (5, 2a.1, 2b.1, 2b.2, 2c.1, 2c.2, 2d.1, 2d.2, 3.2, 4.2, 7.1, 7.2, 7.3) verbunden, vorzugsweise in den Druckkörper (3, 2a.10, 2b.10, 2c.10, 2d.10, 5.10, 5.11, 6.10, 6.11, 7.11, 7.12, 7.13, 8.10) gesteckt, eingefädelt, eingepresst, eingenäht, eingegossen, eingedreht, verhakt und/oder mit diesem schraubverbunden ist.

11. Bewehrungsmatte nach einem der vorhergehenden Ansprüche, **dadurch gekennzeichnet, dass** die Bewehrungsmatte (2, 2a.0, 2b.0, 2c.0, 2d.0, 3.0, 4.0) ein drittes textiles Flächengebilde (5, 2a.1, 2b.1, 2b.2, 2c.1, 2c.2, 2d.1, 2d.2, 3.2, 4.2, 7.1, 7.2, 7.3) aufweist, das vorzugsweise mittels des Druckkörpers (3, 2a.10, 2b.10, 2c.10, 2d.10, 5.10, 5.11, 6.10, 6.11, 7.11, 7.12, 7.13, 8.10) mit den zwei anderen textilen Flächengebilden (5, 2a.1, 2b.1, 2b.2, 2c.1, 2c.2, 2d.1, 2d.2, 3.2, 4.2, 7.1, 7.2, 7.3) verbunden ist.

12. Bewehrungsmatte nach einem der vorhergehenden Ansprüche, **dadurch gekennzeichnet, dass** wenigstens zwei textile Flächengebilde (5, 2a.1, 2b.1, 2b.2, 2c.1, 2c.2, 2d.1, 2d.2, 3.2, 4.2, 7.1, 7.2, 7.3) durch ein Verbindungsmittel(2c.5, 2d.5) miteinander verbunden sind.

13. Bewehrungsmatte nach einem der vorhergehenden Ansprüche, **dadurch gekennzeichnet, dass** die Bewehrungsmatte eine Klebe- und/oder Aufschmelzschicht aufweist.

14. Straßenaufbau (1) mit einer Bewehrungsmatte (2, 2a.0, 2b.0, 2c.0, 2d.0, 3.0, 4.0) nach einem der vorhergehenden Ansprüche und wenigstens einer Einbauschicht (4).

15. Straßenaufbau nach Anspruch 14, **dadurch gekennzeichnet, dass** die Einbauschicht (4) der Bewehrungsmatte (2, 2a.0, 2b.0, 2c.0, 2d.0, 3.0, 4.0) aus Walzasphalt besteht.

## Claims

1. Reinforcement mat (2, 2a.0, 2b.0, 2c.0, 2d.0, 3.0, 4.0) for reinforcing an unbound installation layer (4) in road and path construction, the reinforcement mat having a net- or grid-like textile fabric (5, 2a.1, 2b.1, 2b.2, 2c.1, 2c.2, 2d.1, 2d.2, 3.2, 4.2, 7.1, 7.2, 7.3), which has at least one pressure body (3, 2a.10, 2b.10, 2c.10, 2d.10, 5.10, 5.11, 6.10, 6.11, 7.11, 7.12, 7.13, 8.10), wherein the pressure body (3, 2a.10, 2b.10, 2c.10, 2d.10, 5.10, 5.11, 6.10, 6.11, 7.11, 7.12, 7.13, 8.10) is designed to absorb loads from the installation layer (4) or a layer located thereabove, wherein the at least one pressure body is frictionally connected to the textile fabric,
**characterized in that** at least one pressure body (3, 2a.10, 2b.10, 2c.10, 2d.10, 5.10, 5.11, 6.10, 6.11, 7.11, 7.12, 7.13, 8.10) is designed as a node of the textile fabric (5, 2a.1, 2b.1, 2b.2, 2c.1, 2c.2, 2d.1, 2d.2, 3.2, 4.2, 7.1, 7.2, 7.3) or is arranged at a node of the textile fabric (5, 2a.1, 2b.1, 2b.2, 2c.1, 2c.2, 2d.1, 2d.2, 3.2, 4.2, 7.1, 7.2, 7.3).

2. Reinforcement mat according to claim 1, **characterized in that** at least one pressure body (3, 2a.10, 2b.10, 2c.10, 2d.10, 5.10, 5.11, 6.10, 6.11, 7.11, 7.12, 7.13, 8.10) is arranged on a web between two nodes of the textile fabric (5, 2a.1, 2b.1, 2b.2, 2c.1, 2c.2, 2d.1, 2d.2, 3.2, 4.2, 7.1, 7.2, 7.3).

3. Reinforcement mat according to either claim 1 or 2,
**characterized in that** the pressure body (3, 2a.10, 2b.10, 2c.10, 2d.10, 5.10, 5.11, 6.10, 6.11, 7.11, 7.12, 7.13, 8.10) has a compressive strength of at least 1 MN/m², preferably of at least 10 MN/m², and/or at least a compressive strength corresponding to the material of the installation layer (4).

4. Reinforcement mat according to any of the preceding claims,
**characterized in that** the height of the pressure body (3, 2a.10, 2b.10, 2c.10, 2d.10, 5.10, 5.11, 6.10, 6.11, 7.11, 7.12, 7.13, 8.10) is at least three times, preferably ten times, the height of the textile fabric (5, 2a.1, 2b.1, 2b.2, 2c.1, 2c.2, 2d.1, 2d.2, 3.2, 4.2, 7.1, 7.2, 7.3).

5. Reinforcement mat according to any of the preceding claims,
**characterized in that** the pressure body (3, 2a.10, 2b.10, 2c.10, 2d.10, 5.10, 5.11, 6.10, 6.11, 7.11, 7.12, 7.13, 8.10) is made of stone, concrete, asphalt, plastics and/or steel.

6. Reinforcement mat according to any of the preceding claims,
**characterized in that** the pressure body (3, 2a.10, 2b.10, 2c.10, 2d.10, 5.10, 5.11, 6.10, 6.11, 7.11, 7.12, 7.13, 8.10) is solid and/or compact.

7. Reinforcement mat according to any of the preceding claims,
**characterized in that** the pressure body (3, 2a.10, 2b.10, 2c.10, 2d.10, 5.10, 5.11, 6.10, 6.11, 7.11, 7.12, 7.13, 8.10) has a tensile strength which corresponds at least to the tensile strength of the textile fabric (5, 2a.1, 2b.1, 2b.2, 2c.1, 2c.2, 2d.1, 2d.2, 3.2, 4.2, 7.1, 7.2, 7.3).

8. Reinforcement mat according to any of the preceding claims,
**characterized in that** the reinforcement mat (2, 2a.0, 2b.0, 2c.0, 2d.0, 3.0, 4.0) has a plurality of pressure bodies (3, 2a.10, 2b.10, 2c.10, 2d.10, 5.10, 5.11, 6.10, 6.11, 7.11, 7.12, 7.13, 8.10), wherein preferably the pressure bodies (3, 2a.10, 2b.10, 2c.10, 2d.10, 5.10, 5.11, 6.10, 6.11, 7.11, 7.12, 7.13, 8.10) are arranged regularly and/or at predefined distances (d₁, d₂, d₃) relative to one another.

9. Reinforcement mat according to any of the preceding claims,
**characterized in that** the pressure body (3, 2a.10, 2b.10, 2c.10, 2d.10, 5.10, 5.11, 6.10, 6.11, 7.11, 7.12, 7.13, 8.10) is positively connected to the textile fabric (5, 2a.1, 2b.1, 2b.2, 2c.1, 2c.2, 2d.1, 2d.2, 3.2, 4.2, 7.1, 7.2, 7.3), preferably plugged into, threaded into, pressed into, sewn into, cast into, twisted into, hooked to and/or screw-connected to the textile fabric (5, 2a.1, 2b.1, 2b.2, 2c.1, 2c.2, 2d.1, 2d.2, 3.2, 4.2, 7.1, 7.2, 7.3).

10. Reinforcement mat according to any of the preceding claims,
**characterized in that** the reinforcement mat (2, 2a.0, 2b.0, 2c.0, 2d.0, 3.0, 4.0) has a second textile fabric (5, 2a.1, 2b.1, 2b.2, 2c.1, 2c.2, 2d.1, 2d.2, 3.2, 4.2, 7.1, 7.2, 7.3), which is preferably connected to the textile fabric (5, 2a.1, 2b.1, 2b.2, 2c.1, 2c.2, 2d.1, 2d.2, 3.2, 4.2, 7.1, 7.2, 7.3) by means of the pressure body (3, 2a.10, 2b.10, 2c.10, 2d.10, 5.10, 5.11, 6.10, 6.11, 7.11, 7.12, 7.13, 8.10), preferably plugged into, threaded into, pressed into, sewn into, cast into, twisted into, hooked to and/or screw-connected to the pressure body (3, 2a.10, 2b.10, 2c.10, 2d.10, 5.10, 5.11, 6.10, 6.11, 7.11, 7.12, 7.13, 8.10).

11. Reinforcement mat according to any of the preceding claims,
**characterized in that** the reinforcement mat (2, 2a.0, 2b.0, 2c.0, 2d.0, 3.0, 4.0) has a third textile fabric (5, 2a.1, 2b.1, 2b.2, 2c.1, 2c.2, 2d.1, 2d.2, 3.2, 4.2, 7.1, 7.2, 7.3), which is preferably connected to the two other textile fabrics (5, 2a.1, 2b.1, 2b.2, 2c.1, 2c.2, 2d.1, 2d.2, 3.2, 4.2, 7.1, 7.2, 7.3) by means of the pressure body (3, 2a.10, 2b.10, 2c.10, 2d.10, 5.10, 5.11, 6.10, 6.11, 7.11, 7.12, 7.13, 8.10).

12. Reinforcement mat according to any of the preceding claims,
**characterized in that** at least two textile fabrics (5, 2a.1, 2b.1, 2b.2, 2c.1, 2c.2, 2d.1, 2d.2, 3.2, 4.2, 7.1, 7.2, 7.3) are connected to one another by a connecting means (2c.5, 2d.5).

13. Reinforcement mat according to any of the preceding claims,
**characterized in that** the reinforcement mat has an adhesive and/or fusion layer.

14. Road structure (1) comprising a reinforcement mat (2, 2a.0, 2b.0, 2c.0, 2d.0, 3.0, 4.0) according to any of the preceding claims and at least one installation layer (4).

15. Road structure according to claim 14, **characterized in that** the installation layer (4) of the reinforcement mat (2, 2a.0, 2b.0, 2c.0, 2d.0, 3.0, 4.0) consists of rolled asphalt.

## Revendications

1. Treillis d'armature (2, 2a.0, 2b.0, 2c.0, 2d.0, 3.0, 4.0) pour l'armature d'une couche de pose (4) non liée dans une construction routière et de chemin comportant une structure textile plane (5, 2a.1, 2b.1, 2b.2, 2c.1, 2c.2, 2d.1, 2d.2, 3.2, 4.2, 7.1, 7.2, 7.3) en forme de filet ou de grille qui présente au moins un corps sous pression (3, 2a.10, 2b.10, 2c.10, 2d.10, 5.10, 5.11, 6.10, 6.11, 7.11, 7.12, 7.13, 8.10), dans lequel le corps sous pression (3, 2a.10, 2b.10, 2c.10, 2d.10, 5.10, 5.11, 6.10, 6.11, 7.11, 7.12, 7.13, 8.10) est conçu pour l'absorption de charge de la couche de pose (4) ou d'une couche se trouvant au-dessus de celle-ci, dans lequel l'au moins un corps sous pression est relié par adhérence à la structure textile plane, **caractérisé en ce qu'**au moins un corps sous pression (3, 2a.10, 2b.10, 2c.10, 2d.10, 5.10, 5.11, 6.10, 6.11, 7.11, 7.12, 7.13, 8.10) est conçu comme point de jonction de la structure textile plane (5, 2a.1, 2b.1, 2b.2, 2c.1, 2c.2, 2d.1, 2d.2, 3.2, 4.2, 7.1, 7.2, 7.3) ou est disposé sur un point de jonction de la structure textile plane (5, 2a.1, 2b.1, 2b.2, 2c.1, 2c.2, 2d.1, 2d.2, 3.2, 4.2, 7.1, 7.2, 7.3).

2. Treillis d'armature selon la revendication 1, **caractérisé en ce qu'**au moins un corps sous pression (3, 2a.10, 2b.10, 2c.10, 2d.10, 5.10, 5.11, 6.10, 6.11, 7.11, 7.12, 7.13, 8.10) est disposé sur une entretoise entre deux points de jonction de la structure textile plane (5, 2a.1, 2b.1, 2b.2, 2c.1, 2c.2, 2d.1, 2d.2, 3.2, 4.2, 7.1, 7.2, 7.3).

3. Treillis d'armature selon la revendication 1 ou 2, **caractérisé en ce que** le corps sous pression (3, 2a.10, 2b.10, 2c.10, 2d.10, 5.10, 5.11, 6.10, 6.11, 7.11, 7.12, 7.13, 8.10) présente une résistance à la compression d'au moins 1 MN/m², de préférence d'au moins 10 MN/m², et/ou au moins une résistance à la compression correspondant au matériau de la couche de pose (4).

4. Treillis d'armature selon l'une des revendications précédentes,
**caractérisé en ce que** la hauteur du corps sous pression (3, 2a.10, 2b.10, 2c.10, 2d.10, 5.10, 5.11, 6.10, 6.11, 7.11, 7.12, 7.13, 8.10) est au moins le triple, de préférence le décuple, de la hauteur de la structure textile plane (5, 2a.1, 2b.1, 2b.2, 2c.1, 2c.2, 2d.1, 2d.2, 3.2, 4.2, 7.1, 7.2, 7.3).

5. Treillis d'armature selon l'une des revendications précédentes,
**caractérisé en ce que** le corps sous pression (3, 2a.10, 2b.10, 2c.10, 2d.10, 5.10, 5.11, 6.10, 6.11, 7.11, 7.12, 7.13, 8.10) est formé de pierre, béton, asphalte, matière plastique et/ou acier.

6. Treillis d'armature selon l'une des revendications précédentes,
**caractérisé en ce que** le corps sous pression (3, 2a.10, 2b.10, 2c.10, 2d.10, 5.10, 5.11, 6.10, 6.11, 7.11, 7.12, 7.13, 8.10) est conçu massif et/ou compact.

7. Treillis d'armature selon l'une des revendications précédentes,
**caractérisé en ce que** le corps sous pression (3, 2a.10, 2b.10, 2c.10, 2d.10, 5.10, 5.11, 6.10, 6.11, 7.11, 7.12, 7.13, 8.10) présente une résistance à la traction qui correspond au moins à la résistance à la traction de la structure textile plane (5, 2a.1, 2b.1, 2b.2, 2c.1, 2c.2, 2d.1, 2d.2, 3.2, 4.2, 7.1, 7.2, 7.3).

8. Treillis d'armature selon l'une des revendications précédentes,
**caractérisé en ce que** le treillis d'armature (2, 2a.0, 2b.0, 2c.0, 2d.0, 3.0, 4.0) présente plusieurs corps sous pression (3, 2a.10, 2b.10, 2c.10, 2d.10, 5.10, 5.11, 6.10, 6.11, 7.11, 7.12, 7.13, 8.10), dans lequel les corps sous pression (3, 2a.10, 2b.10, 2c.10, 2d.10, 5.10, 5.11, 6.10, 6.11, 7.11, 7.12, 7.13, 8.10) sont de préférence disposés régulièrement et/ou à des distances prédéfinies (d₁, d₂, d₃) les uns des autres.

9. Treillis d'armature selon l'une des revendications précédentes,
**caractérisé en ce que** le corps sous pression (3, 2a.10, 2b.10, 2c.10, 2d.10, 5.10, 5.11, 6.10, 6.11, 7.11, 7.12, 7.13, 8.10) est relié par complémentarité de forme à la structure textile plane (5, 2a.1, 2b.1, 2b.2, 2c.1, 2c.2, 2d.1, 2d.2, 3.2, 4.2, 7.1, 7.2, 7.3), de préférence est enfiché, enfilé, pressé, cousu, coulé, tourné, accroché dans la structure textile plane (5, 2a.1, 2b.1, 2b.2, 2c.1, 2c.2, 2d.1, 2d.2, 3.2, 4.2, 7.1, 7.2, 7.3) et/ou relié à celle-ci par vissage.

10. Treillis d'armature selon l'une des revendications précédentes,
**caractérisé en ce que** le treillis d'armature (2, 2a.0, 2b.0, 2c.0, 2d.0, 3.0, 4.0) présente une deuxième structure textile plane (5, 2a.1, 2b.1, 2b.2, 2c.1, 2c.2, 2d.1, 2d.2, 3.2, 4.2, 7.1, 7.2, 7.3) qui, de préférence à l'aide du corps sous pression (3, 2a.10, 2b.10, 2c.10, 2d.10, 5.10, 5.11, 6.10, 6.11, 7.11, 7.12, 7.13, 8.10), est reliée à la structure textile plane (5, 2a.1, 2b.1, 2b.2, 2c.1, 2c.2, 2d.1, 2d.2, 3.2, 4.2, 7.1, 7.2, 7.3), de préférence est enfichée, enfilée, pressée, cousue, coulée, tournée, accrochée dans le corps sous pression (3, 2a.10, 2b.10, 2c.10, 2d.10, 5.10, 5.11, 6.10, 6.11, 7.11, 7.12, 7.13, 8.10) et/ou reliée à celui-ci par vissage.

11. Treillis d'armature selon l'une des revendications précédentes,
**caractérisé en ce que** le treillis d'armature (2, 2a.0, 2b.0, 2c.0, 2d.0, 3.0, 4.0) présente une troisième structure textile plane (5, 2a.1, 2b.1, 2b.2, 2c.1, 2c.2, 2d.1, 2d.2, 3.2, 4.2, 7.1, 7.2, 7.3) qui, de préférence à l'aide du corps sous pression (3, 2a.10, 2b.10, 2c.10, 2d.10, 5.10, 5.11, 6.10, 6.11, 7.11, 7.12, 7.13, 8.10), est reliée aux deux autres structures textiles planes (5, 2a.1, 2b.1, 2b.2, 2c.1, 2c.2, 2d.1, 2d.2, 3.2, 4.2, 7.1, 7.2, 7.3).

12. Treillis d'armature selon l'une des revendications précédentes,
**caractérisé en ce qu'**au moins deux structures textiles planes (5, 2a.1, 2b.1, 2b.2, 2c.1, 2c.2, 2d.1, 2d.2, 3.2, 4.2, 7.1, 7.2, 7.3) sont reliées entre elles par un moyen de liaison (2c.5, 2d.5).

13. Treillis d'armature selon l'une des revendications précédentes,
**caractérisé en ce que** le treillis d'armature présente une couche adhésive et/ou une couche de fusion.

14. Ensemble routier (1) comportant un treillis d'armature (2, 2a.0, 2b.0, 2c.0, 2d.0, 3.0, 4.0) selon l'une des revendications précédentes et au moins une couche de pose (4).

15. Ensemble routier selon la revendication 14, **caractérisé en ce que** la couche de pose (4) du treillis d'armature (2, 2a.0, 2b.0, 2c.0, 2d.0, 3.0, 4.0) est constituée d'asphalte roulé.
